# EUROPÄISCHE PATENTSCHRIFT

(11) **EP 1 810 303 B1**
(45) Veröffentlichungstag und Bekanntmachung des Hinweises auf die Patenterteilung: **12.07.2017**
(21) Anmeldenummer: 05813600.3
(22) Anmeldetag: 07.11.2005
(51) Int. Cl.: H01F 27/08, F28F 19/00, F28F 27/00, H01F 27/10, F28D 21/00

(54) **WÄRMETAUSCHER FÜR EINEN TRANSFORMATOR**
HEAT EXCHANGER FOR A TRANSFORMER
ECHANGEUR THERMIQUE DESTINE A UN TRANSFORMATEUR

(30) Priorität: 10.11.2004 DE 102004054180
(43) Veröffentlichungstag der Anmeldung: 25.07.2007
(73) Patentinhaber: ABB Schweiz AG, 5400 Baden (CH)
(72) Erfinder: BERCEA, Emil, 53604 Bad Honnef (DE); ASTRÖM, Bo, Guarulhos SP (BR)
(74) Vertreter: Miller, Toivo
(86) Internationale Anmeldenummer: PCT/EP2005/011876
(87) Internationale Veröffentlichungsnummer: WO 2006/050886

(56) Entgegenhaltungen:
- US-A- 3 746 079
- US-A- 4 512 387
- US-A1- 2004 158 428

## Beschreibung

Die Erfindung betrifft einen Wärmetauscher, insbesondere für einen Transformator, mit einem Wärmetauschmedium, welches über ein Zulaufelement in ein Wärmetauschelement hineinleitbar und über ein Ablaufelement aus dem Wärmetauschelement herausleitbar ist, mit einer ersten Temperaturmessung eines Zulaufstroms des Wärmetauschermediums und mit einer zweiten Temperaturmessung eines Ablaufstroms des Wärmetauschmediums.

Es ist allgemein bekannt, das Transformatoren für eine Vielzahl von Anwendungen einsetzbar sind. Insbesondere Leistungstransformätoren mit einer zu übertragenden Leistung von wenigstens 5 MVA geben dabei im Betrieb eine beachtliche Wärmemenge ab, die üblicherweise über Wärmetauscher an die Umgebung abgegeben wird. Dazu ist in der Regel ein Kühlkreislauf vorgesehen, so dass der verwendete Wärmetauscher gegebenenfalls auch entfernt vom Transformator anordenbar ist.

Eine übliche Ausgestaltung eines derartigen Wärmetauschkreislaufes sieht vor, dass ein oder mehrere, häufig gleichartig gestalteter Wärmetauscher jeweils über einen Zulaufstutzen mit Wärmetauschmedium versorgt werden. Eine speziell gestaltete Oberfläche des Wärmetauschers sorgt dann für einen möglichst optimalen Wärmeübergang an ein zweites Wärmeträgermadium, das als Rückkühlmedium auch an dem Wärmetauschprozess beteiligt ist. Dies kann zum Beispiel die umgebenden Luft sein oder auch eine Flüssigkeit, je nachdem wie der Wärmetauscher aufgebaut ist.

Zur Überprüfung der Wärmebilanz solcher Wärmetauscher ist es nach allgemeinen Regeln der Technik und der Normung vorgeschrieben, dass die Zulauftemperatur des Wärmetauschmediums sowie die Ablauftemperatur aus dem Wärmetauscher des Wärmetauschmediums gemessen wird. Dazu werden spezielle Rohrstücke unmittelbar an den Zulaufstutzen beziehungsweise den Ablaufstutzen des Wärmetauschers angegeflanscht, wobei in diese Rohrstücke eine Tauchhülse eingeschweißt oder eingedreht ist, die einen Thermometer aufnimmt. Bei einer derartigen Anordnung wird die gemessene Temperatur im Vorlauf beziehungsweise im Ablauf des Wärmetauschers erst mit einer bestimmten zeitlichen Verzögerung gemessen, da eine Temperaturänderung erst an das Material der Tauchhülse und danach an den Thermometer weitergegeben wird.

Zudem müssen die Temperaturmessrohrstücke bei der Planung um Konzeption des Transformators berücksichtigt werden. Die Abmessungen des Transformators mit dem Wärmetauscher werden entsprechend groß ausfallen.

Das Patentdokument US 4 512 387 A offenbart einen Wärmetauscher gemäß dem Oberbegriff des Anspruchs 1, insbesondere ein System zur Wiedergewinnung von Verlustleistung von Leistungstransformatoren. Im Betrieb eines solchen Transformators erfolgt die Kühlung durch Wärmetauscher umfassende Kühlkreisläufe. Unter anderem zur Überwachung der Funktionalität eines Kühlkreislaufes sind im Kühlkreislauf Wärmesonden vorgesehen.

Das Patentdokument US 2004/158428 A1 offenbart ein tragbares Kühlsystem für Leistungstransformatoren, welches über einen Controller verfügt, mit dem verschiedene Betriebsarten des Kühlsystems realisierbar sind. Hierzu sind eine Vielzahl von Sensoren vorgesehen, umfassend auch Temperatursonden im Kühlkreislauf.

Ausgehend vom vorgenannten Stand der Technik ist es Aufgabe der Erfindung, einen Wärmetauscher für einen Transformator anzugeben, bei dem die Messung verbessert ist.

Diese Aufgabe wird gelöst durch den erfindungsgemäßen Wärmetauscher für einen Transformator mit den im Patentanspruch 1 genannten Merkmalen.

Demgemäß kennzeichnet sich der erfindungsgemäße Wärmetauscher dadurch, dass eine erste Öffnung im Zulaufelement angeordnet ist, die der im Betrieb des Wärmetauschers eine erste Temperatursonde an eine vorbestimmte Stelle im Zulaufstrom positionierbar ist, und dass eine zweite Öffnung im Ablaufelement angeordnet ist, in der im Betrieb des Wärmetauschers eine zweite Temperatursonde an eine vorbestimmte Stelle im Ablaufstrom positioniert ist.

Demnach ist es erfindungsgemäß vorgesehen, dass die Temperaturmessung nunmehr am Wärmetauscher selbst vorgenommen wird. Somit entfallen die seither bekannten Rohrstücke mit jeweils einem Temperaturmessinstrument, das gemäß dem seither bekannten Stand der Technik an den Wärmetauscher angeflanscht wurde. Auf diese Weise ist die Konstruktion vereinfacht und die Möglichkeiten bei der Anordnung von einem Wärmetauscher mit einem Transformator steigen.

Zudem ist die Position der Temperaturmessung nunmehr unmittelbar am Eintritt beziehungsweise am Austritt des Wärmetauschmediums am Wärmetauscher, so dass auf
schlossenen System verhindert. Zudem ist mit einer derartigen Anordnung erreicht, dass die Temperaturmessung direkt im Wärmetauschermedium erfolgt. Eine durch die Tauchhülse verursachte Totzeit in der Temperaturmessung ist vermieden.

Weitere vorteilhafte Ausgestaltungen des erfindungsgemäßen Wärmetauschers sind den weiteren abhängigen Ansprüchen zu entnehmen.

Anhand des in der Zeichnung dargestellten Ausführungsbeispiels soll die Erfindung, deren vorteilhafte Ausgestaltung und Verbesserungen der Erfindung, sowie besondere Vorteile der Erfindung näher erläutert und beschrieben werden.

Es zeigt:
- einzige Fig.: einen Transformatorkühler.

Die einzige Fig. zeigt einen Kühler 10, der als Rückkühler für einen Kühlkreislauf eines Leistungstransformators dient, wobei weder der Leistungstransformator, noch andere Details des Kühlkreislaufs in dieser Figur dargestellt sind. Der mit dem Kühler 10 rückgekühlte Leistungstransformator hat eine zu übertragende Leistung von etwa 15 MVA, wobei im gezeigten Beispiel der einzige Kühler 10 für die Rückkühlung der anfallenden Wärme des Leistungstransformätors ausreichend dimensioniert ist.

Es ist aber ohne weiteres denkbar, dass im Bedarfsfalle mehrere solcher Kühler 10 im Kühlkreislauf parallel geschaltet sind oder eine den Kühlungsanforderungen entsprechende Wärmetauscherfläche am Kühler 10 angebracht wird, so dass die Kühlleistung dieser Einheit zweckentsprechend erhöht ist.

Das gezeigte Beispiel zeigt den Kühler 10 als stehenden Wärmetauscher, so dass in der Figur mit unten das geodätisch "unten" gemeint ist. Entsprechend ist in der Figur oben am Kühler 10 ein Zulaufstutzen 12 gezeigt, wobei die Flussrichtung des einströmenden Kühlmittels durch einen ersten Pfeil 14 angedeutet ist. Der Zulaufstutzen 12 ist als Rohrstück ausgebildet, welches einerseits mit einem Kühlerelement 16 verbunden ist und andererseits einen ersten Flansch 18 aufweist, der insbesondere zum direkten Anschluss an den Leistungstransformator oder eine Verbindungsrohrleitung des Kühlmittelkreislaufs vorgesehen ist.

Das zuströmende Kühlmittel, in diesem Beispiel ein Wärmetauscheröl, das häufig Anwendung bei Transformatorkühlkreisläufen findet, strömt durch den Zulaufstutzen 12 dem Kühlerelement 16 zu, wobei der Kühlmittelstrom auf mehrere Rippen 20 aufgeteilt wird, so dass mehrere Kühlmittelteilströme entstehen, die von oben nach unten das Kühlelement 16 durchlaufen. Im unteren Bereich des Kühlelements 16 sammeln sich die Kühlmittelteilströme wiederum zu einem gemeinsamen Ablaufstrom. Dieser gemeinsame Ablaufstrom gelangt durch einen Ablaufstutzen 22 zurück zum Leistungstransformator beziehungsweise in den Kühlmittelkreislauf.

Zur Verstärkung des Kühleffekts können die Rippen 20 beispielsweise durch eine Zwangskonventionsströmung von der sie umgebenden Luft beblasen werden. Üblicherweise werden hierfür in dieser Figur nicht dargestellte Ventilatoren verwendet, deren erzeugter Luftstrom so stark ist, dass sich im Ablaufstrom eine gewünschte Temperatur des Kühlmittels einstellt.

An der höchsten Stelle des Rohres im Zulaufstutzen 12 und zwar in etwa an der Übergangsstelle zwischen dem Rohrstück und dem Kühlerelement 16 ist eine erste Öffnung 24 im Zulaufstutzen 12 angeordnet. In der gewählten Darstellung ist noch das erste Dichtungselement 26 gezeigt, welches in der ersten Öffnung 24 angeordnet ist. Mit diesem ersten Dichtungselement 26 ist eine kombinierte Vorrichtung aus Entlüftungselement und Thermoelement mediumsdicht in die erste Öffnung 24 einsteckbar. Diese kombinierte Vorrichtung ist in der einzigen Fig. nicht gezeigt, dem Fachmann jedoch bekannt.

Die Entlüftungsvorrichtung ist insbesondere beim Befüllen des Kühlmittelkreislaufs oder des Kühlers 10 notwendig, um die sich an den höchsten Stellen des betreffenden Kreislaufes oder des Kühlers 10 sammelnde Luft zu entlüften, die nach und nach durch das in den Kühlmittelkreislauf gefüllte Kühlmedium verdrängt wird. Die Übernahme einer weiteren technischen Funktion, die an derselben Stelle der ersten Öffnung 24 erfindungsgemäß realisierbar ist, ist die Temperaturmessung mit einem ersten Thermoelement. Erfindungsgemäß kann das erste Thermoelement nunmehr an eine Position im Rohrstück des Zulaufstutzens 12 verbracht werden, das der tatsächlichen Zulauftemperatur des Kühlers 10 erfahrungsgemäß am besten entspricht. Zudem dichtet das erste Dichtungselement 26 das erste Thermoelement im Bereich der ersten Öffnung 24 gegen einen möglichen Kühlmittelaustritt aus dem Kühlsystem ab. In diesem Beispiel ist die sonst notwendige Tauchhülse zur Abdichtung einer Öffnung in einer Rohrleitung vermieden. Auf diese Weise erfolgt die Messwertaufnahme unmittelbar durch das Thermoelement im Kühlmittel und nicht indirekt über das Material der Tauchhülse und somit gedämpft und verzögert. Derart ist die Messung genauer und schneller geworden.

Im gezeigten Beispiel ist noch ein weiterer Vorteil erkennbar. Im oberen Bereich des Kühlelements 16 ist noch eine Öse 28 gezeigt, an die, beispielsweise beim Montagearbeiten, der komplette Kühler 10 an ein Hebezeug anhängbar ist. Aufgrund der platzsparenden Doppelfunktion von Temperaturmessung und Entlüftung in der ersten Öffnung 24 wird darüber hinaus im oberen Bereich des Kühlelements 16 aus konstruktiver Sicht kein weiterer Platz benötigt. Somit besteht auch ein größerer Konstruktionsgestaltungsfreiraum, nämlich bei einer Konstruktion des Kühlelements 16, zum Beispiel in dessen oberen Bereich mit einer Schräge, wie dargestellt. Diese Gestaltung berücksichtigt in dem gewählten Beispiel ein spezielles räumliches Montageerfordernis an der Aufstellungsstelle des Kühlers 10.

Im unteren Bereich sind die beiden Funktionen der Temperaturmessung und des Kühlmittelablasses an verschiedenen Positionen realisiert. So ist eine zweite Öffnung 30 an einer unten gelegenen Stelle des Rohrstücks des Ablaufstutzens 22 angeordnet und mit einem zweiten Dichtungselement 32 versehen. Das zweite Dichtungselement 32 ist mit einer nachgiebigen Kunststoffmasse ausgestaltet und verschließt die zweite Öffnung 30 vollständig, so dass kein Kühlmittel im inneren Bereich des Kühlelements 16 oder des Ablaufstutzens 22 austreten kann auch wenn kein Thermoelement eingesteckt ist. Die Kunststoffmasse ist jedoch so nachgiebig gestaltet und mit einer weiteren Öffnung versehen, durch die der stabartige Teil eines zweiten Thermoelements durch die Kunststoffmasse und die zweite Öffnung 30 einsteckbar und in einer gewünschten Position fixierbar ist.

Für die Fixierung bieten sich verschiedene Möglichkeiten an, zum Beispiel dass der stabartige Teil des Thermoelements mit einem entsprechenden Anschlag versehen ist oder mit einer entsprechenden Verschraubung. Dem Fachmann sind hierfür weitere Möglichkeiten bekannt. In der Figur ist das Thermoelement 34 nur symbolisch dargestellt. Eine dritte Öffnung 36 ist ebenfalls an einer unteren Stelle des Kühlerelements 16 geordnet, jedoch von der zweiten Öffnung 30 so weit beabstandet, dass die in die Öffnungen 30, 36 eingeführten Vorrichtungen sich nicht beeinflussen oder stören. Mit der dritten Öffnung 36 ist ein Anschlusselement 38 verbunden, das zur Aufnahme einer Ablassvorrichtung, hier ein Absperrventil 40, geeignet ist. Das Absperrventil 40 ist lediglich als Symbol dargestellt und ist beispielsweise als Absperrkugelhahn oder Absperrschieber ausgeführt.

Mit der vorstehend beschriebenen erfindungsgemäßen Anordnung ist es auf besonders einfache Weise möglich, sehr genaue Temperaturmessungen unmittelbar im Zulauf- und im Ablaufstrom des Kühlers 10 durchzuführen. Üblicherweise werden solche Messungen an Kühlern durch Normen vorgeschrieben, um die Funktionsweise eines Wärmetauschers zu kontrollieren. Eine Möglichkeit die Messdaten zu bearbeiten besteht darin, diese an eine Prozesssteuerung des Transformators, des Kühlungsmittelkreislaufs oder einer Gesamtanlage weiterzugeben, welche die Auswertung der Messung gegebenenfalls auch die Aufbereitung der Messdaten vornimmt. Zudem besteht die Möglichkeit die Messdaten weiterzuverarbeiten, beispielsweise durch Bildung von Temperaturdifferenzen oder statistischen Auswertungen. Diese Funktionen sind auch durch entsprechende Messgeräte vor Ort realisierbar. Diese sind in der Figur jedoch nicht dargestellt. Jedenfalls ist die Messwertaufnahme in der angegebenen Weise verbessert -gegenüber der seither bekannten.

### Bezugszeichenliste

- 10: Kühler
- 12: Zulaufstutzen
- 14: erster Pfeil
- 16: Kühlelement
- 18: Flansch
- 20: Rippen
- 22: Ablaufstutzen
- 24: erste Öffnung
- 26: erstes Dichtungselement
- 28: Öse
- 30: zweite Öffnung
- 32: zweites Dichtungselement
- 34: Thermoelement
- 36: dritte Öffnung
- 38: Anschlusselement
- 40: Absperrventil

## Patentansprüche

1. Wärmetauscher für einen Transformator mit einem Wärmetauschermedium, umfassend einen Zulaufstutzen, ein Wärmetauscherelement und einen Ablaufstutzen, wobei das Wärmetauschermedium über den Zulaufstutzen (12) in das Wärmetauschelement (16) hineinleitbar und über den Ablaufstutzen (22) aus dem Wärmetauschelement (16) herausleitbar ist,
**dadurch gekennzeichnet,**
**dass** eine erste Öffnung (24) im Zulaufstutzen (12) angeordnet ist, in der im Betrieb des Wärmetauschers eine erste Temperatursonde an einer vorbestimmten Stelle im Zulaufstrom positioniert ist, und dass eine zweite Öffnung (30) im Ablaufstutzen (22) angeordnet ist, in der im Betrieb des Wärmetauschers eine zweite Temperatursonde (34) an einer vorbestimmten Stelle im Ablaufstrom positioniert ist, so dass eine erste Temperaturmessung im Zulaufstroms des Wärmetauschermediums eine zweite Temperaturmessung im Ablaufstrom des Wärmetauschmediums realisiert ist

2. Wärmetauscher nach Anspruch 1, **dadurch gekennzeichnet, dass** in der ersten Öffnung (24) zusätzlich eine Entlüftungsvorrichtung angeordnet ist.

3. Wärmetauscher nach Anspruch 1 oder 2, **dadurch gekennzeichnet, dass** in der zweiten Öffnung (30) zusätzlich eine Entleerungsvorrichtung (40) angeordnet ist.

4. Wärmetauscher nach einem der vorgenannten Ansprüche, **dadurch gekennzeichnet, dass** die erste (24) und/oder die zweite Öffnung (30) ein Dichtungselement (26, 32) aufweist, durch das die entsprechende Temperatursonde (34) wärmetauschmediumsdicht einsetzbar ist.

5. Wärmetauscher nach einem der vorgenannten Ansprüche, **dadurch gekennzeichnet, dass** die Temperatursonde (34) ein Thermoelement ist.

6. Wärmetauscher nach einem der vorgenannten Ansprüche, **dadurch gekennzeichnet, dass** die Temperatursonde (34) durch eine Tauchhülse geschützt ist.

## Claims

1. Heat exchanger for a transformer having a heat exchanger medium, comprising a feed nozzle, a heat exchanger element and a discharge nozzle, wherein the heat exchanger medium can be led via the feed nozzle (12) into the heat exchanging element (16) and can be led via the discharge nozzle (22) out of the heat exchanging element (16), **characterized in that** in the feed nozzle (12) there is disposed a first opening (24), in which, during operation of the heat exchanger, a first temperature probe is positioned at a predetermined location in the feed current, and **in that** in the discharge nozzle (22) there is disposed a second opening (30), in which, during operation of the heat exchanger, a second temperature probe (34) is positioned at a predetermined location in the discharge current, so that a first temperature measurement in the feed current of the heat exchanger medium a second temperature measurement in the discharge current of the heat exchanging medium is effected.

2. Heat exchanger according to Claim 1, **characterized in that** in the first opening (24) there is additionally disposed a ventilation device.

3. Heat exchanger according to Claim 1 or 2, **characterized in that** in the second opening (30) there is additionally disposed a ventilation device (40).

4. Heat exchanger according to one of the aforementioned claims, **characterized in that** the first (24) and/or the second opening (30) has a sealing element (26, 32), through which the corresponding temperature probe (34) can be inserted in a heat-exchange-medium-tight manner.

5. Heat exchanger according to one of the aforementioned claims, **characterized in that** the temperature probe (34) is a thermocouple.

6. Heat exchanger according to one of the aforementioned claims, **characterized in that** the temperature probe (34) is protected by an immersion sleeve.

## Revendications

1. Echangeur thermique destiné à un transformateur avec un fluide d'échangeur thermique, comprenant un tuyau d'arrivée, un élément d'échangeur thermique et un tuyau d'évacuation, dans lequel le fluide d'échangeur thermique peut être introduit dans l'élément d'échange thermique (16) par le tuyau d'arrivée (12) et évacué hors de l'élément d'échange thermique (16) par le tuyau d'évacuation (22),
**caractérisé en ce qu'**une première ouverture (24) est disposée dans le tuyau d'arrivée (12), dans laquelle une première sonde de température est disposée à un endroit prédéterminé dans le courant d'arrivée pendant le fonctionnement de l'échangeur thermique, et **en ce qu'**une deuxième ouverture (30) est disposée dans le tuyau d'évacuation (22), dans laquelle une deuxième sonde de température (34) est disposée à un endroit prédéterminé dans le courant d'évacuation pendant le fonctionnement de l'échangeur thermique, de telle manière qu'une première mesure de température du fluide d'échangeur thermique soit réalisée dans le courant d'arrivée une deuxième mesure de température dans le courant d'évacuation du fluide d'échange thermique.

2. Echangeur thermique selon la revendication 1, **caractérisé en ce qu'**un dispositif de purge d'air est disposé en plus dans la première ouverture (24).

3. Echangeur thermique selon la revendication 1 ou 2, **caractérisé en ce qu'**un dispositif de vidange (40) est disposé en plus dans la deuxième ouverture (30).

4. Echangeur thermique selon l'une quelconque des revendications précédentes, **caractérisé en ce que** la première (24) et/ou la deuxième (30) ouverture présente un élément d'étanchéité (26, 32), par lequel la sonde de température correspondante (34) peut être introduite de façon étanche au fluide d'échange thermique.

5. Echangeur thermique selon l'une quelconque des revendications précédentes, **caractérisé en ce que** la sonde de température (34) est un thermocouple.

6. Echangeur thermique selon l'une quelconque des revendications précédentes, **caractérisé en ce que** la sonde de température (34) est protégée par une douille d'immersion.
